# EUROPÄISCHE PATENTSCHRIFT

(11) **EP 3 870 899 B1**
(45) Veröffentlichungstag und Bekanntmachung des Hinweises auf die Patenterteilung: **01.11.2023**
(21) Anmeldenummer: 20723328.9
(22) Anmeldetag: 28.04.2020
(51) Int. Cl.: F23N 5/12, F23N 1/02

(54) **VERFAHREN ZUR ÜBERPRÜFUNG EINES GASGEMISCHSENSORS UND IONISATIONSSENSORS BEI EINEM BRENNGASBETRIEBENEN HEIZGERÄT**
METHOD FOR CHECKING A GAS MIXTURE SENSOR AND IONIZATION SENSOR IN A FUEL-GAS-POWERED HEATING DEVICE
PROCÉDÉ DE CONTRÔLE D'UN CAPTEUR DE MÉLANGE GAZEUX ET D'UN CAPTEUR D'IONISATION DANS UN APPAREIL DE CHAUFFAGE FONCTIONNANT AU GAZ COMBUSTIBLE

(30) Priorität: 29.04.2019 DE 102019110976
(43) Veröffentlichungstag der Anmeldung: 01.09.2021
(73) Patentinhaber: ebm-papst Landshut GmbH, 84030 Landshut (DE)
(72) Erfinder: HENRICH, Hartmut, 49076 Osnabrück (DE); WALD, Stephan, 48341 Altenberge (DE); HERMANN, Jens, 84034 Landshut (DE)
(74) Vertreter: Staeger & Sperling Partnerschaftsgesellschaft mbB
(86) Internationale Anmeldenummer: PCT/EP2020/061784
(87) Internationale Veröffentlichungsnummer: WO 2020/221758

(56) Entgegenhaltungen:
- DE-A1-102010 046 954
- DE-U1-202019 100 261
- US-A- 5 401 162

## Beschreibung

Die Erfindung betrifft ein Verfahren zur Überprüfung eines Gasgemischsensors und ionisationssensors bezüglich ihrer fehlerfreien Funktion bei einem brenngasbetriebenen Heizgerät.

Aus dem Stand der Technik sind verschiedene Regelungsverfahren von Heizgeräten bekannt, beispielsweise aus der Offenbarung gemäß der Druckschrift WO2006/000366A1. Weiterer druckschriftlicher Stand der Technik im vorliegenden technischen Gebiet ist in den Dokumenten DE 20 2019 100 261 U1 und DE 10 2010 046 954 A1 offenbart.

Stand der Technik ist zudem eine Verbrennungsregelung nach dem sog. SCOT-Verfahren, bei dem die Steuerung der dem Brenner des Heizgerätes zugeführte Luftmenge entsprechend der Brennerleistung erfolgt. Dabei wird eine Flammensignalmessung mittels eines Ionisationssensors durchgeführt und das Gas-Luftgemisch auf einen in einer Kennlinie hinterlegten Soll-Ionisationsmesswert geregelt. Beim SCOT-Verfahren ist jedoch nachteilig, dass bei kleinen Brennerleistungen das Flammensignal stark absinkt und die Regelung damit unzuverlässig wird.

Auf die Anmelderin geht zudem ein Verfahren zur Regelung eines Gasgemisches gebildet aus einem Gas und einem Brenngas bei einem brenngasbetriebenen Heizgerät zurück, bei dem das Gasgemisch erzeugt wird, indem über ein erstes Stellglied eine Gasmenge und über ein zweites Stellglied eine Brenngasmenge bereitgestellt und gemischt werden. Ein mikrothermischer Gasgemischsensor, der mindestens eine stoffliche Eigenschaft des Gasgemisches erfasst, wird mit dem Gasgemisch beaufschlagt und übermittelt kontinuierlich ein von dem jeweiligen Gasgemisch abhängiges Sensorsignal an ein Steuergerät. Das Steuergerät vergleicht das erfasste Sensorsignal mit einem Sollwert des Sensorsignals und steuert bei einer Abweichung des erfassten Sensorsignals mit dem Sollwert des Sensorsignals mindestens eines der ersten und zweiten Stellglieder an. Dadurch wird das Gasgemisch durch Erhöhung oder Verringerung der Gasmenge und/oder Erhöhung oder Verringerung der Brenngasmenge angepasst, bis der Sollwert des Sensorsignals erreicht ist.

Die von dem mikrothermischen Gasgemischsensor erfasste stoffliche Eigenschaft des Gasgemisches ist vorzugsweise die Wärmeleitfähigkeit, die Temperaturleitfähigkeit oder die Schallgeschwindigkeit des Gasgemisches. Es können jedoch auch mehrere dieser stofflichen Eigenschaften erfasst werden, so dass eine genauere Zuordnung der Mehrzahl der Eigenschaften auf das Gasgemisch möglich ist.

Der mikrothermische Gasgemischsensor ist als Gasmassensensor ausgebildet, der sowohl die an den Brenner des Heizgerätes zugeführte Gasgemischmasse als auch weitere stoffliche physikalische Eigenschaften erfasst. Beispielsweise werden hierfür aus dem Stand der Technik bekannte kalorimetrische Mikrosensoren eingesetzt, die neben der Wärmeleitfähigkeit die Temperaturleitfähigkeit des Gasgemisches erfassen. Eine andere Möglichkeit besteht in wenigstens einem Gasmassensensor basierend auf dem Funktionsprinzip der Ultraschallmessung zur Ermittlung der Gasgemischmasse und der jeweils gasgemischabhängig vorliegenden spezifischen Schallgeschwindigkeit.

Bei dem Verfahren wird ferner der Sollwert des Sensorsignals in Abhängigkeit einer Zusammensetzung des Gases oder des Brenngases durch das Steuergerät angepasst. Ändert sich die Zusammensetzung des Brenngases (z.B. von Propan auf Butan), verändern sich die gemessenen Eigenschaften des Gasgemisches. Zusätzlich benötigen andere Zusammensetzungen an Brenngas für eine optimale Verbrennung auch andere Luftmengen. Es ist somit auch ein neues Mischungsverhältnis zwischen Gas und Brenngas erforderlich.

Eine derartige Anpassung des Sollwerts des Sensorsignals erfolgt durch einen Kalibrierprozess. Hierfür werden vom Steuergerät das erste Stellglied der Gasmenge oder das zweite Stellglied der Brenngasmenge soweit verändert, bis das gewünschte Ergebnis erreicht wird. Der ursprüngliche Sollwert wird für die weitere Gemischregelung durch das neue gemessene Sensorsignal ersetzt.

Der Kalibrierprozess erfolgt durch eine Ionisationsstromregelung eines Flammensignals eines Brenners des Heizgerätes, bis ein Ionisationssollwert erreicht ist. Hierfür wird zunächst eine stöchiometrische Verbrennung des Brenners des Heizgerätes eingestellt. Über eine Ionisationssonde werden das Flammensignal des Brenners des Heizgerätes und dadurch ein entsprechender Ionisationsstrom erfasst. Bei der stöchiometrischen Verbrennung ist der Ionisationsstrom maximal. Aus diesem Wert des Ionisationsstroms wird mit einer labortechnisch ermittelten Prozentzahl ein lonisationssollwert berechnet und als künftiger lonisationsstromsollwert abgespeichert, der bei der gewünschten Verbrennung erreicht werden muss. Anschließend wird ausschließlich die Gasmenge um einen vorbestimmten Faktor reduziert, um den Brenner mit dem gewünschten Gasgemisch bei dem vorbestimmten Ionisationssollwert zu betreiben.

Beim Erreichen des Ionisationssollwerts wird die mindestens eine stoffliche Eigenschaft des Gasgemisches mittels des Gasgemischsensors gemessen und als neuer Sollwert des Sensorsignals im Steuergerät hinterlegt. Der neue Sollwert wird für die weitere Regelung verwendet und ersetzt den bisherigen Sollwert.

Das Gas ist vorzugsweise Luft, das Brenngas vorzugsweise Flüssiggas oder Erdgas.

Bei derartigen Regelungsverfahren sollen nun als Aufgabe der vorliegenden Erfindung die gemessenen Sensorwerte des Gasgemischsensors und des lonisationssensors auf Plausibilität, d.h. bezüglich ihrer fehlerfreien Funktion überprüft werden, um Fehler im Regelungsverfahren erkennen zu können.

Diese Aufgabe wird durch die Merkmalskombination gemäß Anspruch 1 gelöst.

Erfindungsgemäß wird ein Verfahren zur Überprüfung eines Gasgemischsensors und Ionisationssensors bezüglich ihrer fehlerfreien Funktion bei einem brenngasbetriebenen Heizgerät vorgeschlagen, bei dem ein Gasgemisch erzeugt wird, indem über ein erstes Stellglied eine Gasmenge und über ein zweites Stellglied eine Brenngasmenge bereitgestellt und gemischt werden. Der Gasgemischsensor ist in dem Gasgemisch zur Erfassung einer stofflichen Eigenschaft des Gasgemisches positioniert und übermittelt kontinuierlich ein von dem jeweiligen Gasgemisch abhängiges Sensorsignal an ein Steuergerät. An einem Brenner des Heizgerätes wird über den Ionisationssensor ein Flammensignal erfasst, daraus ein Ionisationssignal bestimmt und an das Steuergerät übermittelt. Dem jeweiligen Sensorsignal des Gasgemischsensors wird ein korrespondierendes Ionisationssignal des lonisationssensors zugeordnet. Zur Überprüfung des Gasgemischsensors und des Ionisationssensors wird die Gasmenge oder die Brenngasmenge temporär in einer vordefinierten Stellgröße des ersten oder zweiten Stellglieds verändert, so dass sich hierdurch das Gasgemisch in seiner Zusammensetzung verändert. Gleichzeitig werden die jeweilig aus der Gemischveränderung resultierende Veränderung des Sensorsignals des Gasgemischsensors und des lonisationssignals des Ionisationssensors gemessen und miteinander verglichen. Aus dem Ergebnis des Vergleichs der jeweiligen Veränderung der Sensorwerte können Abweichungen von Sollwerten erkannt und auf eine fehlerhafte Funktion des Gasgemischsensors oder des Ionisationssensors geschlossen werden.

Vorzugsweise wird bei dem Verfahren die Brenngasmenge temporär in einer vordefinierten Stellgröße des ersten oder zweiten Stellglieds verändert, die diese exakter steuerbar ist als die Gasmenge, die üblicherweise als Luft über ein Gebläse bereitgestellt wird.

Wenn für den Vergleich beispielsweise der Anteil der Brenngasmenge am Gasgemisch vergrößert wird und erhöht sich dabei erwartungsgemäß das Ionisationssignal des Ionisationssensors, ohne dass das gleichzeitig das Sensorsignal des Gasgemischsensors ansteigt, liegt eine fehlerhafte Funktion des Gasgemischsensors vor. Liefert hingegen bei der Veränderung des Gasgemisches nur das Sensorsignal des Gasgemischsensors erwartungsgemäß angepasste Signale, ohne dass die entsprechende Anpassung auch bei dem Ionisationssignal des Ionisationssensors feststellbar wäre, liegt eine fehlerhafte Funktion des Ionisationssensors, beispielsweise der im Brenner des Heizgeräts positionierten Ionisationselektrode, vor. Das Reglungsverfahren des Heizgerätes kann je nachdem welcher der beiden Sensoren ein fehlerhaftes Ergebnis liefert, ausschließlich über den jeweils anderen Sensor erfolgen, bis eine entsprechende Wartung erfolgt ist.

Bei dem Verfahren ist auch die absolute Größe der Abweichung des Ionisationssignals des Ionisationssensors oder des Sensorsignals des Gasgemischsensors erfassbar und mit labortechnisch ermittelten oder vorausberechneten Größen vergleichbar, um einen Grad der Abweichung der Signale von einem Sollwert zu bestimmen. Dies ermöglicht es, einen Toleranzbereich für die Signale festzulegen, welche für den regulären Betrieb als normal gelten. Bei einer zu großen Abweichung außerhalb des Toleranzbereichs kann beispielsweise in einem Display des Heizgeräts eine Fehlerdiagnose angezeigt werden.

Das erfindungsgemäße Verfahren wird vorzugsweise kontinuierlich während der Gemischregelung angewandt und das Sensorsignal des Gasgemischsensors mit dem Ionisationssignal des Ionisationssensors regelmäßig verglichen bzw. plausibilisiert.

Eine Weiterbildung des Verfahrens sieht vor, dass zur Überprüfung des Gasgemischsensors und des Ionisationssensors die Gasmenge oder die Brenngasmenge zyklisch in mehreren Schritten in vordefinierten Stellgrößen des ersten oder zweiten Stellglieds verändert wird und die sich jeweils einstellende Veränderung des Sensorsignals des Gasgemischsensors und des Ionisationssignals des Ionisationssensors in mehren der sich aus den Schritten ergebenden Betriebspunkten gemessenen und miteinander verglichen werden.

Der vorstehend beschriebene Kalibrierprozess durch die Ionisationsstromregelung wird in einer vorteilhaften Ausführung des Verfahrens genutzt, um eine Vorab-Zuordnung von mehreren Signalwerten des Gasgemischsensors und Ionisationssensors in den verschiedenen Betriebspunkten festzulegen. Der Kalibrierprozess wird vorzugsweise wiederholt ausgeführt, so dass mehreren unterschiedlichen Ionisationssignalen korrespondierende Sensorsignale des Gasgemischsensors zugeordnet sind. Aus dem Zusammenhang zwischen dem Ionisationssignal und dem Sensorsignals in den verschiedenen Betriebspunkten ergibt sich eine Soll-Kennlinie in einem Diagramm lonisationssignal-Sensorsignal, die im Steuergerät hinterlegt wird. Um die Soll-Kennlinie wird vorzugsweise mindestens ein Toleranzkorridor vorgesehen, der einen Betrieb außerhalb des Normalen kennzeichnet, so dass bei einer zu starken Abweichung des Kennlinienverlaufs von der Soll-Kennlinie entweder eine Kalibrierung der Gemischregelung erfolgen kann oder das Heizgerät notfalls sogar abgeschaltet wird.

Eine Weiterbildung des Verfahrens ist dadurch gekennzeichnet, dass zusätzlich ein Gassensor und/oder ein Brenngassensor zur Erfassung zumindest einer der stofflichen Eigenschaft des Gases oder des Brenngases verwendet wird. Bei einer Lösung mit beiden zusätzlichen Sensoren, d.h. Gassensor und Brenngassensor, wird über den Gassensor die stoffliche Eigenschaft des Gases und über den Brenngassensor die die stoffliche Eigenschaft des Brenngases gemessen, wobei hierbei vorteilhaft ist, dass aus den Signalen von Gassensor und Brenngassensor die jeweiligen Endpunkte der Sensorkennlinie des Sensorsignals des Gasgemischsensors bestimmt werden. Der erste Endpunkt ist bestimmt durch reines Brenngas, der zweite Endpunkt durch reines Gas, insbesondere Luft. Somit kann ein aus labortechnisch ermittelten Messungen ein zu erwartender Verlauf der Sensorkennlinie des Gasgemischsensor bei der Veränderung der Brenngasmenge oder Gasmenge zur Durchführung des erfindungsgemäßen Verfahrens mit dem Vergleich der Veränderung des Sensorsignals des Gasgemischsensors und des Ionisationssignals des Ionisationssensors vorausbestimmt werden.

Auch bei einer schrittweisen Veränderung zur Erreichung und Messung in mehreren bestimmten Betriebspunkten sind der Kennlinienverlauf und somit die auf der Kennlinie erwarteten Betriebspunkte vorausberechenbar, so dass ein Ziel-Sensorsignal zu jedem der sich aus den Schritten ergebenden Betriebspunkte bestimmt wird.

Eine Ausführung des Verfahrens sieht alternativ vor, dass nur ein zusätzlicher Sensor, d.h. nur der Gassensor oder nur der Brenngassensor ergänzt wird. Dies ist kostengünstiger. Gleichzeitig bietet es die vorteilhafte Möglichkeit, zumindest einen Endpunkt der Sensorkennlinie des Sensorsignals des Gasgemischsensors zu bestimmen, ausgehend von dem die schrittweise Veränderung beispielsweise der Brenngasmenge genauer vorausberechenbar ist. Zudem kann unter Berücksichtigung des Endpunkts der Sensorkennlinie bereits ein Schritt der Veränderung beispielsweise der Brenngasmenge ausreichen, um die Abweichungen im Sensorsignal des Gasgemischsensors zu erkennen. Hierbei ist vorteilhaft, dass die Überprüfung des Gasgemischsensors und des Ionisationssensors nicht im Bereich des Maximums des Ionisationssignals mit vergleichsweise hohen Abgaswerten erfolgen muss, sondern bereits bei einer ersten Erhöhung beispielsweise der Brenngasmenge die Plausibilitätsprüfung durchführbar ist.

In einer Weiterbildung des Verfahrens werden der Gasgemischsensor, der Gassensor und/oder der Brenngassensor redundant vorgesehen. Jeder der redundant vorgesehenen Gasgemischsensoren, Gassensoren und/oder Brenngassensoren liefert dabei günstigerweise ein eigenes Signal an das Steuergerät, die auf Plausibilität und mithin die Sensoren bezüglich ihrer fehlerfreien Funktion überprüft werden.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: ein prinzipieller Aufbau zur Durchführung der Gemischregelung,
- Fig. 2: einen Aufbau eines Heizgerätes zur Durchführung des Verfahrens,
- Fig. 3: eine Regelungskennlinie des Sensorsignals des Gasgem ischsensors,
- Fig. 4: eine Regelungskennlinie des Sensorsignals des Gasgem ischsensors,
- Fig. 5: eine Kennlinie der Ionisationsstromregelung,
- Fig. 6: eine Kennlinie zur Brenngasmengenerhöhung zur Durchführung des Verfahrens,
- Fig. 7: eine resultierende Kennlinie des Sensorsignals des Gasgemischsensors bei der Brenngasmengenerhöhung gemäß Fig. 6,
- Fig. 8: eine resultierende Kennlinie des Ionisationssignals des Ionisationssensors bei der Brenngasmengenerhöhung gemäß Fig. 6,
- Fig. 9: eine Kennlinie im Diagramm lonisationssignal-Sensorsignal mit Toleranzkorridor.

In den Figur 1 ist ein prinzipieller Aufbau zur Durchführung der Gemischregelung aufgezeigt. In der nachfolgenden Figurenbeschreibung wird als Gas stets Luft angenommen, auch wenn theoretisch auch andere Gase verwendet werden können.

In Figur 1 werden über das Steuergerät 11 das Stellglied 4 zur Zuführung einer steuerbaren Menge an Luft 2 und das Stellglied 3 zur Zuführung einer steuerbaren Menge an Brenngas 1 in ihren jeweiligen Öffnungsstellungen geregelt, um das Gasgemisch 9 in einem bestimmten Brenngas-Luftgemisch-Verhältnis zu erzeugen. Im Bereich des Gasgemisches 9 ist der Gasgemischsensor 10 positioniert und wird mit dem Gasgemisch 9 beaufschlagt. Im Brenngasweg 5 sind zusätzlich der Brenngassensor 6, im Gasweg 7 der Gassensor 8 positioniert, die ebenfalls Signale an das Steuergerät 11 liefern. Über eine Prozessüberwachungseinheit 12 werden das Steuergerät 11 und die Regelung überwacht.

Figur 2 zeigt eine konkrete Ausführungsform eines brenngasbetriebenen Heizgerätes 200 mit einem Gassicherheitsventil 101, einem Gasregelventil 102 als Stellglied der Menge an Brenngas 103, einem Mischgebläse 107 zur Ansaugung von Luft 104 und Mischung mit dem Brenngas 103 zur Erzeugung des Gasgemisches 105. Über die Drehzahl des Mischgebläses 107 ist die Luftmenge anpassbar; es stellt mithin das Stellglied für die Luftzufuhr. Das Heizgerät 200 umfasst den mikrothermischen Gasgemischsensor 106, wobei ein zweiter Gasgemischsensor 108 als alternative Einbauposition im Ausblasbereich des Mischgebläses 107 dargestellt ist. Grundsätzlich wird jedoch kein zweiter Gasgemischsensor benötigt. Das Mischgebläse 107 fördert das Gasgemisch 105 zum Brenner 109, an dem der Ionisationssensor 111 mit der lonisationselektrode verbaut ist, um die Brennerflamme zu überwachen. Zudem sind über Pfeile die Signalleitungen zu dem und von dem Steuergerät 100 gezeigt, welches die Regelung des Gasgemisches 105 verarbeitet.

Im Folgenden wird auf die Bauteile des prinzipiellen Aufbaus gemäß Figur 1 Bezug genommen, die jedoch unmittelbar auf das Heizgerät 200 gemäß Figur 2 übertragbar sind.

In Figur 3 ist in einem Diagramm 30 ein für die Regelung verwendeter vereinfachter linearer Zusammenhang zwischen dem von dem Gasgemischsensor 10 erfassten Sensorsignal 31 bei reiner Luft 2 (Bezugszeichen 34 entspricht 100% Luft) und dem Sensorsignal 32 bei reinem Brenngas 1 (Bezugszeichen 36 entspricht 100% Brenngas) dargestellt. Für das Gasgemisch 9 (Bezugszeichen 35 entspricht 40% Luft und 60% Brenngas) liegt das Sensorsignal 33 dazwischen. Die Mengen an Luft 2 und Brenngas 1 werden über die jeweiligen Stellglieder 3 und/oder 4 solange angepasst, bis die vom Prozess erforderlichen Gemischeigenschaften des gewünschten Mischungsverhältnisses vom Gasgemischsensor 10 detektiert werden. Figur 3 zeigt einen linearen Verlauf der Kennlinie des Sensorsignals, es sind jedoch auch nicht-lineare Kennlinien möglich, die beispielsweise über Wertetabellen eine Regelung zu den entsprechenden Positionen der Stellglieder 3, 4 ermöglichen.

Gemäß Figur 3 sinkt das Sensorsignal, je mehr Brenngas 1 zugeführt wird. Das Sensorsignal wird beispielhaft als abhängig von der Wärmeleitfähigkeit als stoffliche Eigenschaft des Gasgemisches 9 dargestellt, wobei das Brenngas beispielsweise Flüssiggas ist und die Wärmeleitfähigkeit von Flüssiggas niedriger ist als diejenige von Luft. Es gibt jedoch auch Gasarten, bei denen die Wirkrichtung der Regelung umgekehrt ist, wie in Figur 4 gezeigt. Hier ist das Brenngas 1 Erdgas, dessen Wärmeleitfähigkeit höher ist als diejenige von Luft. Im Diagramm 40 gemäß Figur 4 ein für die Regelung verwendeter vereinfachter linearer Zusammenhang zwischen dem von dem Gasgemischsensor 10 erfassten Sensorsignal 42 bei reiner Luft 2 (Bezugszeichen 44 entspricht 100% Luft) und dem Sensorsignal 41 bei reinem Brenngas 1 (Bezugszeichen 46 entspricht 100% Brenngas/Erdgas) dargestellt. Für das Gasgemisch 9 (Bezugszeichen 45 entspricht 75% Luft und 25% Brenngas/Erdgas) liegt das Sensorsignal 43 dazwischen, jedoch nahe dem Sensorsignal 41 reinen Brenngases 1. Für eine Regelung mit Erdgas wird vom Steuergerät 11 aus der Signaländerung des Gasgemischsensors 10 bei der Erhöhung der Brenngasmenge die Wirkungsrichtung der Regelung bestimmt und für die weitere Gemischregelung zu Grunde gelegt.

Figur 5 zeigt ein Diagramm 20 zur Kalibrierung mittels Ionisationsstromregelung mit einer Kennlinie des von der Ionisationselektrode in der Brennerflamme erfassten Ionisationssignals (Io-Signal) gegenüber dem Brenngas-Luftverhältnis λ. Da der prinzipielle Aufbau gemäß Figur 1 keine Ionisationselektrode zeigt, wird nachfolgend auf das Heizgerät 200 gemäß Figur 2 verwiesen. Vom Steuergerät 100 wird während des Brennerbetriebes die Menge an Luft 104 auf einen vorgegebenen Wert gesteuert, das Ionisationssignal an der Ionisationselektrode des Ionisationssensor 111 am Brenner 109 gemessen und die Menge an Brenngas 103 soweit erhöht, bis das Ionisationssignal von dem ursprünglich vorhandenen lonisationswert 21 bei einem Brenngas-Luftverhältnis 24 auf das Maximum 22 angestiegen ist. Aus diesem Wert wird mit einer labortechnisch ermittelten Prozentzahl der Ionisationssollwert 23 berechnet und als künftiger lonisationsstrom-Sollwert abgespeichert, der das gewünschte Brenngas-Luftverhältnis 25 mit höherem Luftüberschuss erreicht werden muss. Gleichzeitig wird zu jedem Wert des Ionisationssignals ein korrespondierendes Sensorsignal des Gasgemischsensors 108 gespeichert.

In den Figuren 6-9 sind Kennlinien in Diagrammen dargestellt, welche ein Ausführungsbeispiel für das Verfahren zur Überprüfung des Gasgemischsensors 108 und Ionisationssensors 111 bezüglich ihrer fehlerfreien Funktion bei dem brenngasbetriebenen Heizgerät 200 vermitteln. Dabei wird die Brenngasmenge als Parameter erhöht. Alternativ ist das Verfahren in gleicher Weise durch eine Änderung der Luftmenge ausführbar.

Gemäß Figur 6 wird zur Durchführung des Verfahrens über das Steuergerät 100 das Gasregelventil 102 derart angesteuert, dass sich die Brenngasmenge F in Abhängigkeit der Öffnungsstellung P des Gasregelventils 102 erhöht. Die Kennlinie 80 stellt dabei ein Durchflusskennlinie des Brenngases dar. Die Erhöhung erfolgt in der gezeigten Ausführung schrittweise von den Punkten a, b, c, d, e, wobei die Brenngasmenge F im Wesentlichen konstant über einen festgelegten Betrag 81 ansteigt.

Die Veränderung der Brenngasmenge verursacht bei unveränderter Luftmenge eine Verschiebung der Gemischzusammensetzung in % aus Brenngas und Luft und mithin ein sich änderndes Sensorsignal S des Gasgemischsensors 108, wie in Figur 7 gezeigt. Die beiden Endpunkte 61, 65 der Sensorkennlinie 60 bestimmen bei der Gemischzusammensetzung in % bei Bezugszeichen 65 reine Luft bzw. bei Bezugszeichen 66 reines Brenngas. Ausgehend von der Soll-Gemischzusammensetzung bei Punkt a aus Figur 6, gekennzeichnet in Figur 7 mit Bezugszeichen 69 wird in Teilschritten a-b-c-d die Brennstoffmenge auf die Prüf-Gemischzusammensetzung 67, gekennzeichnet in Figur 7 mit Bezugszeichen 67, erhöht, wobei sich das Sensorsignal S im fehlerfreien Betrieb um eine Signaldifferenz 72 verändert. Gleichzeitig erhöht sich, wie in Figur 8 gezeigt, das Ionisationssignal von einem Wert, der beim Bezugszeichen 23 bei Punkt a auf einen Maximalwert der stöchiometrischen Verbrennung, der beim Bezugszeichen 22 bei Punkt d gekennzeichnet ist. Bei einer weiteren Anfettung des Gasgemisches auf den Punkt e sinkt das Ionisationssignal wieder ab.

Bezugnehmend auf Figur 9 ergibt sich aus jedem Schritt a, b, c, d, e der Zuordnung des jeweiligen Sensorsignals (S) des Gasgemischsensors 108 des korrespondierenden Ionisationssignals (Io-Signal) des Ionisationssensors 111 die Soll-Kennlinie 95. Zudem sind in gestrichelten Linien zwei Toleranzgrenzen T1 und T2 zur Festlegung des Toleranzkorridors eingezeichnet. Bei einer Abweichung in Richtung des Pfeils A liegt eine Funktion des Gasgemischsensors 108 außerhalb der Normalwerte vor, da sich bei einer Erhöhung der Brenngasmenge gemäß Figur 7 das Ionisationssignal deutlich stärker erhöht als das Sensorsignal. Bei einer Abweichung in Richtung des Pfeils B liegt eine Funktion des Ionisationssensors 111 außerhalb der Normalwerte vor, da sich bei einer Erhöhung der Brenngasmenge gemäß Figur 7 das Sensorsignal deutlich stärker erhöht als das Ionisationssignal. Eine Abweichung in Richtung des Pfeils A weist auf eine fehlerhafte Funktion des Gasgemischsensors 108, eine Abweichung in Richtung des Pfeils B auf eine fehlerhafte Funktion des Ionisationssensors 111 hin. Die Gemischregelung des Heizgeräts 200 durch das Steuergerät 100 erfolgt dann über den jeweils nicht fehlerhaft arbeitenden Sensor, bis die nötige Wartung erfolgt ist. Der Fehler und Wartungsbedarf wird am Heizgerät 200 visuell beispielsweise über das Anzeigedisplay angezeigt und/oder unmittelbar an den Hersteller übermittelt. Bei einem Vergleichsergebnis der Sensorwerte außerhalb des durch die Toleranzgrenzen T1, T2 bestimmten Toleranzkorridors wird das Heizgerät 200 abgeschaltet.

Auch wenn in Figur 1 und Figur 2 jeweils eigene Brenngassensoren 6, 103 und Gassensoren 8, 106 vorgesehen sind, umfasst das Verfahren auch Ausführungen ohne diese zusätzlichen Sensoren oder mit nur einem Brenngassensor oder Gassensor.

## Patentansprüche

1. Verfahren zur Überprüfung eines Gasgemischsensors und Ionisationssensors bezüglich ihrer fehlerfreien Funktion bei einem brenngasbetriebenen Heizgerät,
wobei ein Gasgemisch erzeugt wird, indem über ein erstes Stellglied (4, 107) eine Gasmenge und über ein zweites Stellglied (3, 102) eine Brenngasmenge bereitgestellt und gemischt werden,
wobei der Gasgemischsensor (10, 106) in dem Gasgemisch zur Erfassung einer stofflichen Eigenschaft des Gasgemisches (5, 105) positioniert ist und kontinuierlich ein von dem jeweiligen Gasgemisch abhängiges Sensorsignal an ein Steuergerät (7, 100) übermittelt,
wobei an einem Brenner (109) des Heizgerätes (200) über den lonisationssensor (111) ein Flammensignal erfasst und daraus ein Ionisationssignal bestimmt und an das Steuergerät (11, 100) übermittelt wird, wobei dem jeweiligen Sensorsignal des Gasgemischsensors (10, 106) ein korrespondierendes lonisationssignal des Ionisationssensors (111) zugeordnet wird,
und wobei zur Überprüfung des Gasgemischsensors und des lonisationssensors die Gasmenge oder die Brenngasmenge temporär in einer vordefinierten Stellgröße des ersten oder zweiten Stellglieds verändert wird, so dass sich das Gasgemisch verändert, und gleichzeitig die jeweilig resultierende Veränderung des Sensorsignals des Gasgemischsensors und des lonisationssignals des ionisationssensors gemessen und miteinander verglichen werden.

2. Verfahren nach Anspruch 1, wobei zur Überprüfung des Gasgemischsensors (10, 106) und des ionisationssensors (111) die Gasmenge oder die Brenngasmenge zyklisch in mehreren Schritten in vordefinierten Stellgrößen des ersten oder zweiten Stellglieds verändert wird und die sich jeweils einstellende Veränderung des Sensorsignals des Gasgemischsensors und des lonisationssignals des Ionisationssensors in mehreren der sich aus den Schritten ergebenden Betriebspunkten gemessenen und miteinander verglichen werden.

3. Verfahren nach Anspruch 1 oder 2, ferner umfassend einen Kalibrierprozess erfolgend durch eine Ionisationsstromregelung des Flammensignals des Brenners (109) des Heizgerätes (200), bis ein Sollwert des lonisationssignals erreicht ist.

4. Verfahren nach Anspruch 3, wobei bei Erreichen des Sollwerts des lonisationssignals ein korrespondierendes Sensorsignal des Gasgemischsensors zugeordnet wird.

5. Verfahren nach Anspruch 4, wobei der Kalibrierprozess im Betrieb des Heizgerätes wiederholt ausgeführt wird und jeweils bei Erreichen des Sollwerts des lonisationssignals das Sensorsignal des Gasgemischsensors (10, 106) zugeordnet wird, so dass mehreren unterschiedlichen lonisationssignalen korrespondierende Sensorsignale des Gasgemischsensors zugeordnet sind.

6. Verfahren nach einem der Ansprüche 2-5, wobei aus dem Zusammenhang zwischen dem Ionisationssignal und dem Sensorsignal in den verschiedenen Betriebspunkten eine Kennlinie mit einem die Kennlinie umgebenden Toleranzkorridor gebildet.

7. Verfahren nach einem der vorigen Ansprüche, dass wobei ein Gassensor (8) und/oder ein Brenngassensor (6) zur Erfassung zumindest einer der stofflichen Eigenschaft des Gases oder des Brenngases vorgesehen ist.

8. Verfahren nach einem der vorigen Ansprüche 1 - 6, wobei ein Gassensor (8) die stoffliche Eigenschaft des Gases und ein Brenngassensor (6) die stoffliche Eigenschaft des Brenngases erfassen und daraus Endpunkte einer Sensorkennlinie des Sensorsignals des Gasgemischsensors (10, 106) bestimmt werden.

9. Verfahren nach dem vorigen Anspruch, wobei aus dem Verlauf der Sensorkennlinie des Sensorsignals des Gasgemischsensors ein Ziel-Sensorsignal zu jedem der sich aus den Schritten ergebenden Betriebspunkte bestimmt wird.

10. Verfahren nach einem der vorigen Ansprüche 6 bis 9, wobei das Heizgerät (200) abgeschaltet wird, wenn der Toleranzkorridor verlassen wird.

11. Verfahren nach einem der vorigen Ansprüche 7 bis 10, wobei der Gasgemischsensor, der Gassensor und/oder der Brenngassensor redundant vorgesehen sind.

12. Verfahren nach dem vorigen Anspruch, wobei jeder der redundant vorgesehenen Gasgemischsensoren, Gassensoren und/oder Brenngassensoren ein eigenes Signal an das Steuergerät liefert und bezüglich ihrer fehlerfreien Funktion überprüft wird.

## Claims

1. A method for checking a gas mixture sensor and ionization sensor regarding their error-free functioning in a fuel-gas-powered heating device,
wherein a gas mixture is created by providing a gas amount via a first actuator (4, 107) and a fuel gas amount via a second actuator (3, 102) and mixing them,
wherein the gas mixture sensor (10, 106) is positioned in the gas mixture for detecting a material characteristic of the gas mixture (5, 105) and continuously transmits a sensor signal which is dependent from the respective gas mixture to a control device (7, 100),
wherein a flame signal is detected at a burner (109) of the heating device (200) via the ionization sensor (111) and an ionization signal is determined therefrom and transmitted to the control device (11, 100),
wherein a corresponding ionization signal of the ionization sensor (111) is assigned to the respective sensor signal of the gas mixture sensor (10, 106),
and wherein for checking the gas mixture sensor and the ionization sensor the gas amount or the fuel gas amount is temporarily changed in a pre-defined actuating variable of the first or the second actuator so that the gas mixture changes, and at the same time the respective resulting change of the sensor signal of the gas mixture sensor and of the ionization signal of the ionization sensor are measured and compared to one another.

2. The method according to claim 1, wherein for checking the gas mixture sensor (10, 106) and the ionization sensor (111) the gas amount or the fuel gas amount is cyclically changed in several steps in pre-defined actuating variables of the first or the second actuator and the respective setting change of the sensor signal of the gas mixture sensor and of the ionization signal of the ionization sensor is measured in several ones of the operating points resulting from the steps and compared to one another.

3. The method according to claim 1 or 2, further comprising a calibration process occurring through an ionization current regulation of the flame signal of the burner (109) of the heating device (200) until a nominal value of the ionization signal is reached.

4. The method according to claim 3, wherein, when reaching the nominal value of the ionization signal, a corresponding sensor signal of the gas mixture sensor is assigned.

5. The method according to claim 4, wherein the calibration process is repeatedly executed during operation of the heating device and the sensor signal of the gas mixture sensor (10, 106) is assigned when the respective nominal value of the ionization signal is reached so that corresponding sensor signals of the gas mixture sensor are assigned to several different ionization signals.

6. The method according to any one of claims 2 to 5, wherein a characteristic curve with a tolerance corridor surrounding the characteristic curve is formed from the connection between the ionization signal and the sensor signal in the different operating points.

7. The method according to any one of the preceding claims, wherein a gas sensor (8) and/or a fuel gas sensor (6) for detecting at least one of the material characteristics of the gas or of the fuel gas is provided.

8. The method according to any one of the preceding claims 1 to 6, wherein a gas sensor (8) detects the material characteristic of the gas and a fuel gas sensor (6) detects the material characteristic of the fuel gas and end points of a characteristic sensor curve of the sensor signal of the gas mixture sensor (10, 106) are determined therefrom.

9. The method according to the preceding claim, wherein a target sensor signal for each of the operating points resulting from the steps is determined from the course of the characteristic sensor curve of the sensor signal of the gas mixture sensor.

10. The method according to any one the preceding claims 6 to 9, wherein the heating device (200) is switched off when the tolerance corridor is left.

11. The method according to any one the preceding claims 7 to 10, wherein the gas mixture sensor, the gas sensor and/or the fuel gas sensor are redundantly provided.

12. The method according to the preceding claim, wherein each of the redundantly provided gas mixture sensors, gas sensors and/or fuel gas sensors delivers their own signal to the control device and is checked regarding their error-free functioning.

## Revendications

1. Procédé permettant de contrôler un capteur de mélange gazeux et d'un capteur d'ionisation quant à leur fonctionnement sans défaut dans un appareil de chauffage fonctionnant au gaz combustible,
dans lequel un mélange gazeux est produit en fournissant et en mélangeant une quantité de gaz par l'intermédiaire d'un premier actionneur (4, 107) et une quantité de gaz combustible par l'intermédiaire d'un deuxième actionneur (3, 102),
dans lequel le capteur de mélange gazeux (10, 106) est positionné dans le mélange gazeux pour détecter une propriété matérielle du mélange gazeux (5, 105) et transmet en continu un signal de capteur dépendant du mélange gazeux respectif à un appareil de commande (7, 100),
dans lequel un capteur d'ionisation (111) détecte un signal de flamme au niveau d'un brûleur (109) de l'appareil de chauffage (200) et détermine à partir de celui-ci un signal d'ionisation qui est transmis à l'appareil de commande (11, 100),
dans lequel un signal d'ionisation correspondant du capteur d'ionisation (111) est attribué au signal de capteur respectif du capteur de mélange gazeux (10, 106),
et dans lequel pour le contrôle du capteur de mélange gazeux et du capteur d'ionisation, la quantité de gaz ou la quantité de gaz combustible est modifiée temporairement dans une grandeur de réglage prédéfinie du premier ou du deuxième actionneur de sorte que le mélange gazeux varie, et qu'en même temps, la variation respectivement résultante du signal de capteur du capteur de mélange gazeux et celle du capteur d'ionisation sont mesurées et comparées l'une avec l'autre.

2. Procédé selon la revendication 1, dans lequel pour le contrôle du capteur de mélange gazeux (10, 106) et du capteur d'ionisation (111), la quantité de gaz ou la quantité de gaz combustible est modifiée de manière cyclique en plusieurs étapes dans des grandeurs de réglage prédéfinies du premier ou du deuxième actionneur, et la variation apparaissant respectivement du signal de capteur du capteur de mélange gazeux et celle du signal d'ionisation du capteur d'ionisation sont mesurées et comparées l'une avec l'autre en plusieurs points de fonctionnement résultant des étapes.

3. Procédé selon la revendication 1 ou 2, comprenant en outre un processus d'étalonnage qui est effectué par une régulation du courant d'ionisation du signal de flamme du brûleur (109) de l'appareil de chauffage (200) jusqu'à ce qu'une valeur de consigne du signal d'ionisation soit atteinte.

4. Procédé selon la revendication 3, dans lequel, lorsque la valeur de consigne du signal d'ionisation est atteinte, un signal de capteur correspondant du capteur de mélange gazeux est attribué.

5. Procédé selon la revendication 4, dans lequel le processus d'étalonnage est effectué de manière répétée lors du fonctionnement de l'appareil de chauffage, et respectivement lorsque la valeur de consigne du signal d'ionisation est atteinte, le signal de capteur du capteur de mélange gazeux (10, 106) est attribué de sorte que plusieurs signaux de capteur du capteur de mélange gazeux sont attribués à plusieurs signaux d'ionisation différents.

6. Procédé selon l'une quelconque des revendications 2 à 5, dans lequel une courbe caractéristique munie d'une plage de tolérance autour de la courbe caractéristique est formée à partir de la relation entre le signal d'ionisation et le signal de capteur dans les différents points de fonctionnement.

7. Procédé selon l'une quelconque des revendications précédentes, dans lequel un capteur de gaz (8) et/ou un capteur de gaz combustible (6) sont prévus pour détecter au moins l'une des propriétés matérielles du gaz ou du gaz combustible.

8. Procédé selon l'une quelconque des revendications précédentes 1 à 6, dans lequel un capteur de gaz (8) détecte la propriété matérielle du gaz et un capteur de gaz combustible (6) détecte la propriété matérielle du gaz combustible, et des points d'extrémité d'une courbe caractéristique de capteur du signal de capteur du capteur de mélange gazeux (10, 106) sont déterminés sur cette base.

9. Procédé selon la revendication précédente, dans lequel un signal de capteur cible est déterminé à partir du tracé de la courbe caractéristique de capteur du signal de capteur du capteur de mélange gazeux pour chacun des points de fonctionnement résultant des étapes.

10. Procédé selon l'une quelconque des revendications précédentes 6 à 9, dans lequel l'appareil de chauffage (200) est arrêté en cas de sortie de la plage de tolérance.

11. Procédé selon l'une quelconque des revendications précédentes 7 à 10, dans lequel le capteur de mélange gazeux, le capteur de gaz et/ou le capteur de gaz combustible sont prévus de manière redondante.

12. Procédé selon la revendication précédente, dans lequel chacun des capteurs de mélange gazeux, des capteurs de gaz et/ou des capteurs de gaz combustible prévus de manière redondante fournit son propre signal à l'appareil de commande et est contrôlé quant son fonctionnement sans défaut.
